# EUROPÄISCHE PATENTSCHRIFT

(11) **EP 0 497 233 B1**
(45) Veröffentlichungstag und Bekanntmachung des Hinweises auf die Patenterteilung: **15.06.1994**
(21) Anmeldenummer: 92101218.3
(22) Anmeldetag: 25.01.1992
(51) Int. Cl.: B27L 5/06

(54) **Vorrichtung zum schneidenden Abtrennen eines dünnen Brettes von einem Kantholz**
Apparatus for cutting thin planks from squared timber
Dispositif pour trancher du bois équarri en planches

(30) Priorität: 30.01.1991 DE 4102664
(43) Veröffentlichungstag der Anmeldung: 05.08.1992
(73) Patentinhaber: Gebrüder Linck, Maschinenfabrik "Gatterlinck" GmbH & Co.KG, D-77704 Oberkirch (DE)
(72) Erfinder: Gönner, Siegmar, W-7602 Oberkirch (DE); Braun, Heinz-Hubert, W-7602 Oberkirch-Bottenau (DE)
(74) Vertreter: Fuchs Mehler Weiss

(56) Entgegenhaltungen:
- CA-A- 1 227 961
- DE-A- 3 926 396
- DE-C- 51 933
- DE-C- 73 544
- DE-C- 238 774
- DE-C- 4 029 752
- FR-A- 2 312 340
- US-A- 1 644 961
- US-A- 1 828 873
- US-A- 3 783 917
- US-A- 5 010 934

## Beschreibung

Die Erfindung betrifft eine Vorrichtung zum schneidenden Abtrennen eines dünnen Brettes von einem Kantholz nach dem Oberbegriff des Patentanspruches 1.

Eine Anordnung dieser Art ist beispielsweise in der DE-A-39 26 396 beschrieben, auf die in diesem Zusammenhang ausdrücklich ergänzend Bezug genommen wird.

Die Führungsfläche, gegen die ein zu verarbeitendes Kantholz angedrückt wird, während es in seiner Längsrichtung als Förderrichtung gegen das nachgeordnete Messer vorgetrieben wird, kann grundsätzlich in beliebiger Ausrichtung angeordnet sein. Es hat sich jedoch als zweckmäßig erwiesen, die Führungsfläche waagerecht anzuordnen, so daß das Kantholz auf ihr aufliegt, während es gegen das Messer vorgeschoben wird.

Ein Messer muß notwendigerweise einen von der Messerschneide ausgehenden endlichen Keilwinkel aufweisen, weswegen ein von einem Kantholz schneidend abgetrenntes Brett nicht ebenfalls in Richtung der Vorschubbewegung des Kantholzes abgezogen werden kann, sondern entsprechend dem Keilwinkel des Messers schräg seitlich abgeführt werden muß. Das Messer kann nun so in der Vorrichtung angeordnet sein, daß sein im wesentlichen glatter Messerrücken im Abstand parallel zur Führungsfläche verläuft und eine weitere Auflage für das um das abgeschnittene Brett in seiner Dicke verminderte Kantholz bildet, wobei dann die Keilfläche des Messers als Ableitfläche für das abgetrennte Brett dient. Im Sinne dieser Beschreibung ist der spitze Winkel, unter dem die keilförmige Ableitfläche des Messers zum Messerrücken bzw. zur Führungsfläche verläuft, als Ableitwinkel bezeichnet. Der Messereinbau kann grundsätzlich aber auch umgekehrt sein, so daß die Keilfläche des Messers parallel zur Führungsfläche verläuft und eine weitere Auflage für das in seiner Dicke verminderte Kantholz bildet, und der Messerrücken als Ableitfläche dient. Bei einer solchen Anordnung ist jedoch im allgemeinen in Fortsetzung der Keilfläche des Messers eine in gleicher Ebene liegende Auflagefläche für das reduzierte Kantholz am Messerträger vorzusehen, so daß das Kantholz auch bei seiner weiteren Vorschubbewegung hinter dem Messer genügend unterstützt ist.

An der dem Messer gegenüberliegenden Seite des Kantholzes weisen Vorrichtungen der hier betroffenen Art eine Andruckeinrichtung auf, mit der das Kantholz gegen die Führungsfläche und das Messer angedrückt wird, außerdem sind Vorschubmittel vorgesehen, mit deren Hilfe das Kantholz in Förderrichtung gegen das Messer vorgetrieben wird. Diese nicht unmittelbar von der vorliegenden Erfindung betroffenen Teile einer gattungsgemäßen Vorrichtung werden als bekannt und dem Fachmann geläufig vorausgesetzt.

Es wird diesbezüglich beispielsweise auf die DE-A-40 38 486 verwiesen.

Die am Ende der Führungsfläche angeordnete und dem Messer vorgelagerte Druckkante, die sich im allgemeinen etwas über die Führungsfläche erhebt, dient dazu, einen zusätzlichen Gegendruck auf das Kantholz auszuüben, der ein unkontrolliertes Abspalten des Brettes durch das Messer verhindern soll. Da das Kantholz allgemein gegen die Führungsfläche und den Messerrücken angedrückt wird, drückt sich die vorstehende Druckkante etwas in das Holz ein. Da diese Eindrückung aber wegen der zumindest teilweise elastischen Eigenschaften des Holzes nach Abtrennen des Brettes sich im wesentlichen wieder zurückbildet, wird die Dicke des Brettes im wesentlichen durch den Abstand zwischen der Führungsfläche und der durch die Messerschneide verlaufenden zur Führungsfläche parallelen Ebene bestimmt.

Die Dicke eines abzutrennenden Brettes wird dadurch vorgewählt, daß der Abstand zwischen der Führungsfläche und der die Messerschneide enthaltenden Ebene in der Weise verändert wird, daß beispielsweise bei einer Maschine mit horizontal verlaufender Führungsfläche entweder ein die Führungsfläche tragender Stütztisch oder der Messerträger in einer Richtung senkrecht zur Führungsfläche relativ zum ortsfesten Maschinengestell verstellt wird. Bei horizontaler Anordnung der Führungsfläche handelt es sich dabei um eine reine Höhenverstellung einer dieser beiden Maschinenbaugruppen.

Zur Vereinfachung der Beschreibung wird im folgenden von einer Maschine ausgegangen, die einen Stütztisch mit horizontaler Führungsfläche für das Kantholz aufweist.

Die der Führungsfläche vorgelagerte Druckkante ist, wie bereits erwähnt, parallel verlaufend der Messerschneide vorgelagert. Das heißt, daß die senkrechte Projektion der Messerschneide auf die verlängert gedachte Führungsfläche einen gewissen horizontalen Abstand von der Druckkante aufweist. Zum Einhalten optimaler und gleichbleibender Schneidbedingungen muß dieser horizontale Abstand je nach Dicke der zu erzeugenden Bretter in der Weise verändert werden, daß er mit zunehmender Brettdicke vergrößert wird, damit das in Abtrennung begriffene Brett mit ausreichendem Biegeradius in seine Ableitrichtung überführt werden kann. Andererseits soll die Druckkante möglichst nahe am Messer liegen, um den bereits erwähnten Spalteffekt zu vermeiden. Es ist daher bei einer veränderten Dickeneinstellung zusätzlich erforderlich, auch den Horizontalabstand zwischen Messerschneide und Druckkante zu verändern. Schließlich kann es bei geänderter Dickeneinstellung auch erforderlich sein, die Erhebung der Druckkante über die Führungsfläche ebenfalls zu verändern, so daß insgesamt drei Verstellwege an der Maschine notwendig sein können, um diese auf eine geänderte Brettdicke einzurichten.

Da bei Vorrichtungen der hieb betroffenen Art die Messerschneide im allgemeinen unter einem spitzen Winkel zur Förderrichtung des Holzes liegt, erfährt das jeweils abgetrennte Brett bei seinem seitlichen Abführen entlang der Ableitfläche zusätzlich eine Verwindung. Es wurde gefunden, daß auf zusätzliche Richteinrichtungen zum Rückgängigmachen dieser Verwindung allgemein verzichtet werden kann, wenn der Ableitfläche hinter der Druckkante im Abstand der Brettdicke eine Stützfläche gegenübergestellt wird, die zusammen mit der Ableitfläche einen Kanal zum Abführen des abgetrennten Brettes bildet, der zumindest eine gewisse Strecke hinter der Messerschneide bzw. der Druckkante einnimmt. Da der Ableitkanal unter einem Winkel zur Führungsfläche verläuft, wird bei einer Einrichtung der Maschine auf eine andere Brettdicke durch Höhenverstellung beispielsweise der Führungsfläche die Höhenänderung nicht in absoluter Größe auf den Abstand zwischen Ableitfläche und Stützfläche übertragen, so daß bei Einrichtung der Maschine auf eine andere Dicke auch der Ableitkanal für das abgetrennte Brett durch Änderung des Abstandes der Stützfläche von der Ableitfläche speziell eingestellt werden muß. Dies wäre eine vierte Verstellung, die bei Änderung der Brettdicke bei bekannten Maschinen erforderlich ist.

Der Erfindung liegt die Aufgabe zugrunde, eine Vorrichtung der eingangs beschriebenen Art in der Weise zu verbessern, daß bei Änderung der Brettdickeneinstellung möglichst wenige Verstellwege an der Vorrichtung erforderlich sind.

Diese Aufgabe wird allgemein durch die kennzeichnenden Merkmale des Patentanspruches 1 gelöst.

Es hat sich nämlich herausgestellt, daß der horizontale Abstand zwischen Messerschneide und Druckkante im wesentlichen proportional mit der Brettdickeneinstellung verändert werden muß. Dabei soll dieser horizontale Abstand zwischen Messerschneide und Druckkante im Bereich zwischen etwa dem 0,05-fachen und dem 0,2-fachen der Brettdicke liegen. Bevorzugte Abstände liegen zwischen dem 0,1-fachen und dem 0,15-fachen der Brettdicke. Wird mit einem konstanten Faktor in dieser Beziehung gearbeitet, kann durch eine erfindungsgemäße Schrägverstellung erreicht werden, daß bei Veränderung der Brettdickeneinstellung der Vorrichtung automatisch auch der Abstand zwischen Messerschneide und Druckkante entsprechend richtig angepaßt wird. Hierbei ergeben sich Verstellwinkel im Bereich zwischen etwa 3 und 15 Winkelgraden, bevorzugt zwischen 5 und 12 Winkelgraden.

Da der Keilwinkel eines üblichen Messers bei etwa 20 Winkelgraden liegt, und dieser Keilwinkel den Ableitwinkel des abgetrennten Brettes bildet, läßt sich zusätzlich eine getrennte Einstellung des Ableitkanales zwischen Ableitfläche und Stützfläche vermeiden, wenn der Verstellwinkel in etwa dem halben Ableitwinkel entspricht, was bei einem Messerkeilwinkel von 20° einem Winkel von 10° entspricht, der in den bevorzugten Bereich für den Verstellwinkel fällt. In diesem Fall verläuft nämlich die Verstellrichtung entlang der Winkelhalbierenden des stumpfen Winkels zwischen der Stützfläche und der Ableitfläche. Eine Verstellung in dieser Richtung bewirkt, daß der senkrechte Abstand zwischen Führungsfläche und Messerschneidenebene im gleichen Absolutbetrag Verändert wird wie der Abstand zwischen Ableitfläche und Stützfläche des Ableitkanales. Eine getrennte Einstellung der Weite des Ableitkanales kann damit entfallen.

Auf diese Weise können drei unterschiedliche, bei der Brettdickenverstellung der Vorrichtung erforderliche Verstellwege in einer einzigen Maschinenverstellung zusammengefaßt werden. Lediglich der Vorstand der Druckkante über die Führungsfläche bedarf erforderlichenfalls einer getrennten Nachstellung. Diese kann jedoch in bevorzugter Ausführungsform sehr einfach erfolgen, indem die Druckkante auf einem sich in ihrer Längsrichtung erstreckenden Keilelement gelagert wird, so daß eine relative Längsverschiebung zwischen der Druckkante und diesem Keilelement zu einer Höhenänderung der Druckkante führt. Diese Verstellung kann durch einen einfachen seitlichen Spindelantrieb oder einen Betätigungszylinder erfolgen, da bei entsprechend flachem Winkel des Keilelementes verhältnismäßig große Verstellwege nur eine geringe Höhenveränderung der Druckkante bewirken.

Die erfindungsgemäße Schrägverstellung zwischen Messer und Führungsfläche kann sowohl durch eine Verstellung des die Führungsfläche tragenden Stütztisches wie auch durch eine entsprechende Verstellung des Messerträgers erfolgen.

Im folgenden werden die geometrischen Zusammenhänge anhand von beigefügten Zeichnungen, die den hier betroffenen Bereich der Vorrichtung betreffen, im einzelnen noch näher erläutert Es stellen dar:
- Fig. 1: eine Anordnung für eine Vorrichtung zum schneidenden Abtrennen eines dünnen Brettes von einem Kantholz, bei der der die Kantholzführungsfläche aufweisende Stütztisch in schräger Richtung höhenverstellbar ist,
- Fig. 2: eine entsprechende Anordnung, bei der der Messerträger in schräger Richtung höhenversteilbar ist, und
- Fig. 3: eine Schnittansicht der Höhenverstellbarkeit der Druckkante.

Der in Fig. 1 dargestellte Ausschnitt aus einer Vorrichtung zum schneidenden Abtrennen eines dünnen Brettes von einem Kantholz zeigt eine Stütztischkonstruktion 2 der Vorrichtung, die an ihrer Oberseite mit einer horizontalen Führungsfläche 4 für ein Kantholz 6 versehen ist. Die Stütztischkonstruktion 2 ist unten entlang der Linie 8 abgebrochen gezeichnet, wo sich ein (im einzelnen nicht dargestelltes) ortsfestes Maschinengestell anschließt.

Als weitere Baugruppe weist die Vorrichtung eine Messerträgerkonstruktion 10 auf, die entlang der Linie 12 abgebrochen dargestellt ist und hier ebenfalls mit dem (nicht dargestellten) ortstesten Maschinengestell verbunden ist.

Auf der Messerträgerkonstruktion 10 ruht in horizontaler Anordnung ein Messer 14 mit einer Messerschneide 16 und einem Messerrücken 18. Das Kantholz 6 wird durch (nicht dargestellte) Andruckmittel gegen die Führungsfläche 4 und den Messerrücken 18 angedrückt und durch (nicht dargestellte) Vorschubmittel in einer Förderrichtung, die durch den Pfeil 20 angedeutet ist, gegen die Messerschneide 16 bewegt, wobei ein Brett 22 vom Kantholz 6 abgetrennt wird.

Wenn man in der zeichnerischen Darstellung davon ausgeht, daß die Messerschneide 16 bei dem im wesentlichen im Schnitt schematisch dargestellten Vorrichtungsteil senkrecht zur Zeichenebene der Fig 1 verläuft, so erstreckt sich die Förderrichtung 20 nicht in der Zeichenebene, sondern in horizontaler Richtung unter einem spitzen Winkel zur Zeichenebene, da die Messerschneide 16 in der Vorrichtung ihrerseits einen spitzen Winkel mit der Förderrichtung 20 bildet. Der Einfachheit halber ist das Kantholz 6 jedoch so dargestellt worden, als bewege es sich entlang dem Pfeil 20 in der Zeichenebene nach rechts.

Es ist erkennbar, daß das Kantholz 6 vor Abtrennen des Brettes 22 auf der Führungsfläche 4 aufliegt, während das um die Dicke des Brettes 22 in seiner Dicke verminderte Kantholz auf dem Rücken 18 des Messers 14 weitergeführt wird. Die Messerschneide 16 liegt in einer zur Führungsfläche 4 parallelen Ebene 24, deren senkrechter Abstand von der Führungsfläche 4 der Dicke des Brettes 22 zwischen dessen Hauptflächen entspricht. Ausgehend von seiner Schneide 16 weint das Messer zwischen seinem Rücken 18 und einer Keilfläche 25 einen Messerwinkel β auf, der im Ausführungsbeispiel 20° beträgt. Die Keilfläche 26 ist gleichzeitig Ableitfläche für das abgetrennte Brett 22, weiches somit unter einem Ableitwinkel zur Führungsfläche 4 schräg nach unten abgeführt wird, der dem Messerwinkel β entspricht.

Mit der Stütztischkonstruktion 2 ist an deren dem Messer 14 zugewandten Seite ein Bauteil 28 verbunden, welches an seiner Oberseite mit einer Druckkante 30 versehen ist, die im allgemeinen etwas nach oben über die Führungsfläche 4 vorsteht und sich damit in das Kantholz 6 eindrückt. Unter der Annahme, daß die Messerschneide 16 senkrecht zur Zeichenebene verläuft, verläuft auch die Druckkante senkrecht zur Zeichenebene und parallel zur Messerschneide 16. In der zeichnerischen Darstellung verläuft die Linie 32 als Normale zur Führungsfläche 4 durch die Messerschneide 16, während die hierzu parallele senkrechte Linie 34 durch die Druckkante 30 verläuft. Der Abstand s zwischen den Linien 32 und 34 ist somit der Abstand zwischen der Messerschneide 16 und der Druckkante 30 in horizontaler Richtung. Es ist ferner eine Linie 36 dargestellt, die unter einem Winkel α zur Normalen 32 auf die Führungsfläche 4 verläuft. Diese Linie 36 gehört einer Ebene an, die beim Ausführungsbeispiel durch die Messerschneide 16 und die Druckkante 30 verläuft.

Die Stütztischkonstruktion 2 ist mit nur schematisch dargestellten Höheneinstellmitteln 38 versehen, mit denen sich ein beweglicher Teil 40 der Stütztischkonstruktion zusammen mit der Führungsfläche 4 und der Druckkante 30 gegenüber einem gestellfesten Teil 42 der Stütztischkonstruktion entlang einer Ebene 44 verstellen läßt. Diese Ebene 44 verläuft parallel zu derjenigen Ebene, welche die Linie 36 enthält, die somit eine Verstellebene bildet, in der die Druckkante 30 unter dem Winkel α als Verstellwinkel und mit ihr die Führungsfläche 4 zur Brettdickeneinstellung der Maschine in ihrer Höhenlage verändert werden kann.

Wird die Brettdickeneinstellung auf Null reduziert, werden die Führungsfläche 4 und die Druckkante 30 soweit angehoben, daß sich die Druckkante an der Messerschneide 16 befindet. Wird die Druckkante 30 bei dieser Ausführungsform entlang der um den Winkel α geneigten Linie 36 abgesenkt, so vergrößert sich der horizontale Abstand zwischen der Messerschneide 16 und der Druckkante 30 proportional zum zunehmenden Brettdickenabstand zwischen der Ebene 24 und der Führungsfläche 4.

Es ist nicht unbedingt erforderlich, daß die durch die Druckkante 30 verlaufende Verstellebene 36 auch durch die Messerschneide 16 verläuft, so daß die Druckkante 30 und die Messerschneide 16 bei Einstellung auf gleiche Höhenlage in etwa zusammenfallen, die Verstellebene 36 kann vielmehr auch so gelegt werden, daß sie nicht durch die Messerschneide 16 verläuft, so daß bei Anheben der Druckkante 30 auf das Höhenniveau der Messerschneide 16 noch ein gewisser horizontaler Abstand s zwischen der Messerschneide und der Druckkante verbleibt. Die spezielle Wahl des Verstellwinkels α und der Lage der Verstellebene 36 ist der Wahl des Fachmannes überlassen.

In der Darstellung der Fig. 1 befindet sich rechts von dem die Druckkante 30 aufweisenden Bauteil 28 noch ein Bauteil 48, welches an seiner Oberseite mit einer schrägen Stützfläche 50 versehen ist, die parallel zur Ableitfläche 26 verläuft und mit dieser zusammen eigen Ableitkanal für dar abgetrennte Brett 22 bildet. Wird der Verstellwinkel α derart gewählt, daß er die Hälfte des Ableitwinkels β beträgt, so bildet die Linie 36 die Winkelhalbierende des stumpfen Winkels zwischen der Führungsfläche 4 und der Stützfläche 50. Unter dieser Bedingung führt eine Verstellung der Druckkante 30 entlang der Verstellebene 36 zu gleichen Abstandsänderungen zwischen der Ebene 24 und der Führungsfläche 4 einerseits und der Ableitfläche 26 und der Stützfläche 50 andererseits, so daß der Ableitkanal für das abgetrennte Brett 22 in seiner Dicke automatisch der geschnittenen Brettdicke angepaßt wird. Gewisse Abweichungen von der genauen geometrischen Einhaltung dieser Bedingungen können in der Praxis zulässig sein. Im Ausführungsbeispiel beträgt der Verstellwinkel etwa 7-8°.

Unter dem Bauteil 28, welches die Druckkante 30 trägt, ist noch ein Keilelement 52 angeordnet. Eine Ansicht senkrecht zur Zeichenebene der Fig. 1 ist in Fig. 3 dargestellt. An den Enden des sich in Richtung der Druckkante 30 erstreckenden Keilelementes 52 sind Verstellschrauben 54 vorgesehen, mit denen sich das Keilelement 52 in seiner Längsrichtung verschieben läßt, wodurch eine geringfügige Höhenverstellung der Druckkante 30 bewirkt wird. Die Spindeln oder Stellschrauben 54 könnten beispielsweise auch durch einen am Keilelement 52 angreifenden hydraulischen Betätigungszylinder ersetzt werden. Im Ausführungsbeispiel der Fig. 3 sind noch Langlochverschraubungen 56 angedeutet, die zur Höhenverstellung des Bauteiles 28 gelöst und nach dessen Einstellung wieder angezogen werden müssen, um das Bauteil 28 mit der Druckkante 30 fest an der Stütztischkonstruktion 2 zu arretieren. Bei entsprechenden Zwangsführungen, z.B. Schwalbenschwanzführungen, könnten diese Verschraubungen auch entfallen.

Aus der vorstehenden Darstellung ergibt sich, daß die Vorrichtung zum schneidenden Abtrennen von Brettern durch eine einzige Maschinenverstellung mittels der Höheneinstellmittel 38 auf praktisch alle Bedingungen einer geänderten Brettdicke eingestellt werden kann. Eine relative Verstellung der Druckkante 30 gegenüber der Führungsfläche 4 ist nicht in jedem Fall erforderlich und kann notfalls auf einfache Weise durch Verschieben des Keilelementes 52 erfolgen.

Die Anordnung der Fig. 2 unterscheidet sich von derjenigen der Fig. 1 nur dadurch, daß anstelle der Höheneinstellmittel 38 in der Stütztischkonstruktion 2 entsprechende Höheneinstellmittel 58 mit einer schrägen Ebene 60 vorgesehen sind, mit deren Hilfe nunmehr das Messer 14 entlang der Verstellebene 36 höhenverstellbar ist, wobei hier die Verstellebene durch die Messerschneide 16 verläuft, aber nicht unbedingt durch die Druckkante 30 verlaufen muß. Die Verhältnisse sind im übrigen die gleichen wie bei der Ausführungsform der Fig. 1.

Sowohl in Fig. 1 wie auch in Fig. 2 ist an der Messerträgerkonstruktion 10 noch ein Leitblech 62 für die Führung des abgetrennten Brettes 22 vorgesehen.

## Patentansprüche

1. Vorrichtung zum schneidenden Abtrennen eines dünnen Brettes von einem Kantholz, mit
- einer Führungsfläche (4), entlang welcher das Kantholz in seiner Längsrichtung als Förderrichtung vorschiebbar ist,
- einem in Förderrichtung gesehen hinter der Führungsfläche (4) angeordneten Messer (14), dessen Schneide (16) unter einem Winkel zur Förderrichtung in einer Ebene (24) angeordnet ist, welche in einem einstellbaren Abstand parallel zur Führungsfläche (4) verläuft, der im wesentlichen der Dicke des abzutrennenden Brettes entspricht,
- einer paraller zur Messerschneide (16) und zur Führungsfläche (4) verlaufenden und an dem der Messerschneide (16) zugewandten Ende der Führungsfläche (4) angeordneten Druckkante (30), die erforderlichenfalls geringfügig aus der Ebene der Führungsfläche (4) hervorsteht, und
- Einstellmitteln zum Verändern dieses Abstandes zwischen der Führungsfläche (4) und dieser die Messerschneide enthaltenden parallelen Ebene (24),
dadurch gekennzeichnet, daß die Einstelmittel (38, 58) eine Parallelverschiebung der Messerschneide (16) oder der Druckkante (30) in einer Verstellebene (36) bewirken, welche einen spitzen Verstellwinkel (α) mit einer Normalen (32) zur Führungsfläche (4) bildet, wobei die Verstellebene (36) derart gerichtet ist, daß bei einer Vergrößerung dieses einstellbaren Abstandes zwischen der Messerschneide (16) und der Führungsfläche (4) der Abstand zwischen der Messerschneide (16) und der Druckkante (30), projiziert auf die Ebene der Führungsfläche (4), zunimmt.

2. Vorrichtung nach Anspruch 1, dadurch gekennzeichnet, daß die Verstellebene (36) eine Ebene ist, die parallel zu derjenigen Ebene verläuft, die die Messerschneide (16) und die Druckkante (30) enthält, bzw. daß die Verstellebene (36) die Messerschneide (16) und die Druckkante (30) im wesentlichen selbst enthält.

3. Vorrichtung nach Anspruch 1 oder 2, dadurch gekennzeichnet, daß der Verstellwinkel (α) im Bereich von 3° bis 15° liegt.

4. Vorrichtung nach Anspruch 3, dadurch gekennzeichnet, daß der Verstellwinkel (α) im Bereich von 5° bis 12° liegt.

5. Vorrichtung nach Anspruch 1 oder 2, mit einer von der Messerschneide (16) ausgehenden Ableitfläche (26) zum Ableiten eines abgetrennten Brettes (22), die mit der durch die Messerschneide (16) verlaufenden, zur Führungsfläche (4) parallelen Ebene einen spitzen Ableitwinkel (β) bildet, wobei eine in Förderrichtung gesehen hinter der Druckkante (30) angeordnete, zur Ableitfläche (26) im wesentlichen parallel verlaufende Stützfläche (50) vorgesehen ist, die zusammen mit der Ableitfläche (26) einen Kanal für das Ableiten eines abgetrennten Brettes (22) bildet, wobei der Abstand zwischen Ableitfläche (26) und Stützfläche (50) im wesentlichen gleich dem oder geringfügig größer ist als der Abstand zwischen der Führungsfläche (4) und der durch die Messerschneide (16) verlaufenden, zur Führungsfläche (4) parallelen Ebene (24), und daß der Verstellwinkel (α) in etwa dem halben Ableitwinkel (β) entspricht.

6. Vorrichtung nach mindestens einem der Ansprüche 1-5, dadurch gekennzeichnet, daß die Führungsfläche (4) relativ zum gestellfesten Messer (14) verstellbar ist.

7. Vorrichtung nach mindestens einem der Ansprüche 1-5, dadurch gekennzeichnet, daß das Messer (14) relativ zur gestellfesten Führungsfläche (4) verstellbar ist.

8. Vorrichtung nach mindestens einem der Ansprüche 1-7, dadurch gekennzeichnet, daß die Druckkante (30) relativ zur Führungsfläche (4) höhenverstellbar ist.

9. Vorrichtung nach Anspruch 8, dadurch gekennzeichnet, daß die Druckkante (30) auf einem sich in deren Längsrichtung erstreckenden Keilelement (52) gelagert und durch eine relative Längsverschiebung zwischen der Druckkante (30) und dem Keilelement (52) höhenverstellbar ist.

## Claims

1. A device for cutting separation of a thin board from squared timber, comprising:
- a guide surface (4), along which the squared timber can be fed in its longitudinal direction as conveying direction,
- a cutting blade (14) arranged downstream of the guide surface (4) when viewed in the conveying direction, the cutting edge (16) of which cutting blade (14) is arranged at an angle to the conveying direction in a plane (24) which runs in parallel with the guide surface (4) at an adjustable distance corresponding substantially to the thickness of the board to be separated,
- a pressure edge (30) running parallel to the cutting edge (16) and to the guide surface (4) and arranged at the end of the guide surface (4) facing the cutting edge (16), which pressure edge (30) projects if necessary slightly out of the plane of the guide surface (4), and
- adjusting means for altering this distance between the guide surface (4) and this parallel plane (24) containing the cutting edge,
characterised in that the adjusting means (38,58) effect a parallel displacement of the cutting edge (16) or the pressure edge (30) in an adjusting plane (36) which forms an acute angle of adjustment (α) with a line (32) normal to the guide surface (4), the adjusting plane (36) being so oriented that, upon an increase in this adjustable distance between the cutting edge (16) and the guide surface (4), the distance between the cutting edge (16) and the pressure edge (30), projected onto the plane of the guide surface (4), increases.

2. A device according to claim 1, characterised in that the adjusting plane (36) is a plane running parallel with that plane which contains the cutting edge (16) and the pressure edge (30), or in that the adjusting plane (36) itself substantially contains the cutting edge (16) and the pressure edge (30).

3. A device to claim 1 or claim 2, characterised in that the angle of adjustment (α) lies in the range of from 3° to 15°.

4. A device according to claim 3, characterised in that the angle of adjustment (α) lies in the range of from 5° to 12°.

5. A device according to claim 1 or claim 2, comprising a diverting surface (26), starting from the cutting edge (16), for diverting a separated board (22), which diverting surface (26) forms an acute angle of divertion (β) with the plane running through the cutting edge (16) and parallel with the guide surface (4), wherein a supporting surface (50) is provided which is arranged downstream of the pressure egde (30) when viewed in the conveying direction, which runs substantially parallel to the diverting surface (26) and which forms, together with the diverting surface (26), a channel for the diversion of a separated board (22), the distance between diverting surface (26) and supporting surface (50) is substantially equal to or slightly greater than the distance between the guide surface (4) and the plane (24) running through the cutting edge (16) and parallel to the guide surface (4), and the angle of adjustment (α) corresponds approximately to half the angle of diversion (β).

6. A device according to at least one of claims 1 to 5, characterised in that the guide surface (4) is adjustable relative to the cutting blade (14) fixed to the frame.

7. A device according to at least one of claims 1 to 5, characterised in that the cutting blade (14) is adjustable relative to the guide surface (4) fixed to the frame.

8. A device according to at least one of claims 1 to 7, characterised in that the pressure edge (30) is height-adjustable relative to the guide surface (4).

9. A device according to claim 8, characterised in that the pressure edge (30) is mounted on a wedge member (52) extending in the longitudinal direction thereof and is height-adjustable by a relative longitudinal displacement between the pressure edge (30) and the wedge member (52).

## Revendications

1. Dispositif pour séparer par découpage une planche mince d'un bois équarri, comportant
- une surface de guidage (4), le long de laquelle on peut faire avancer le bois équarri dans sa direction longitudinale en tant que direction d'entraînement,
- un couteau (14), disposé en arrière de la surface de guidage (4) lorsqu'on regarde dans la direction d'entraînement et dont le tranchant (16) est disposé sous un certain angle par rapport à la direction d'entraînement, dans un plan (24) qui est parallèle à la surface de guidage (4) en en étant séparé par une distance réglable qui correspond essentiellement à l'épaisseur de la planche devant être séparée,
- un bord de serrage (30) qui est parallèle au tranchant (16) du couteau et à la surface de guidage (4) et est disposé sur l'extrémité, tournée vers le tranchant (16) du couteau, de la surface de guidage (14) et qui, dans le cas où cela est nécessaire, fait légèrement saillie hors du plan de la surface de guidage (4), et
- des moyens de réglage servant à modifier cette distance entre la surface de guidage (4) et ce plan parallèle (24), qui contient le tranchant du couteau,
caractérisé en ce que les moyens de réglage (38, 58) réalisent un déplacement parallèle du tranchant (16) du couteau ou du bord de serrage (30) dans un plan de déplacement (36), qui fait un angle aigu (α) par rapport à une normale (32) à la surface de guidage (4), le plan de déplacement (36) étant dirigé de telle sorte que, dans le cas d'un accroissement de cette distance réglable entre le tranchant (16) du couteau et la surface de guidage (4), la distance entre le tranchant (16) du couteau et le bord de serrage (30), projetée sur le plan de la surface de guidage (4), augmente.

2. Dispositif selon la revendication 1, caractérisé en ce que le plan de déplacement (36) est un plan qui est parallèle au plan qui contient le tranchant (16) du couteau et le bord de serrage (30), ou que le plan de déplacement (36) contient même pour l'essentiel le tranchant (16) du couteau et le bord de serrage (30).

3. Dispositif selon la revendication 1 ou 2, caractérisé en ce que l'angle de déplacement (α) se situe dans une gamme allant de 3° à 15°.

4. Dispositif selon la revendication 3, caractérisé en ce que l'angle de déplacement (α) est situé dans la gamme comprise entre 5° et 12°.

5. Dispositif selon la revendication 1 ou 2, comportant une surface de dégagement (26), qui s'étend à partir du tranchant (16) du couteau et sert à dégager une planche séparée (22) et qui fait un angle aigu de dégagement (β) avec le plan qui passe par le tranchant (16) du couteau et est parallèle à la surface de guidage (4), et dans lequel il est prévu une surface d'appui (50) qui est disposée en arrière du bord de serrage (30) lorsqu'on regarde dans la direction d'entraînement, et est sensi-blement parallèle à la surface de dégagement (26) et qui forme, conjointement avec la surface de dégagement (26), un canal pour le dégagement d'une planche séparée (22), la distance entre la surface de dégagement (26) et la surface d'appui (50) étant sensiblement égale ou légèrement supérieure à la distance entre la surface de guidage (4) et le plan (24), qui passe par le tranchant (16) du couteau et est parallèle à la surface de guidage (16), et que l'angle de déplacement (α) correspond approximativement à la moitié de l'angle de dégagement (β).

6. Dispositif selon au moins l'une des revendications 1-5, caractérisé en ce que la surface de guidage (4) est déplaçable par rapport au couteau (14) solidaire du bâti.

7. Dispositif selon au moins l'une des revendications 1-5, caractérisé en ce que le couteau (14) est déplaçable par rapport à la surface fixe de guidage (4).

8. Dispositif selon au moins l'une des revendications 1-7, caractérisé en ce que le bord de serrage (30) est réglable en hauteur par rapport à la surface de guidage (4).

9. Dispositif selon la revendication 8, caractérisé en ce que le bord de serrage (30) est supporté par un élément en coin (52), qui s'étend dans la direction longitudinale du bord et est réglable en hauteur sous l'effet d'un déplacement longitudinal relatif entre le bord de serrage (30) et l'élément en coin (52).
